# EUROPÄISCHE PATENTSCHRIFT

(11) **EP 1 312 568 B1**
(45) Veröffentlichungstag und Bekanntmachung des Hinweises auf die Patenterteilung: **21.09.2005**
(21) Anmeldenummer: 01811109.6
(22) Anmeldetag: 19.11.2001
(51) Int. Cl.: B65H 29/60, B65H 31/32

(54) **Zusammentragmaschine zum Bilden von losen Buchblöcken**
Collator for forming books in sheets
Assembleuse pour former des livres non reliés

(43) Veröffentlichungstag der Anmeldung: 21.05.2003
(73) Patentinhaber: GRAPHA-HOLDING AG, 6052 Hergiswil (CH)
(72) Erfinder: Silberbauer, Günther, 4665 Oftringen (CH)

(56) Entgegenhaltungen:
- DE-A- 2 107 595
- US-A- 3 980 183

## Beschreibung

Die Erfindung betrifft eine Einrichtung zur Herstellung von Druckerzeugnissen wie Bücher, Broschuren oder dgl. aus bedruckten Bogen, bestehend aus einer Druckmaschine und einer wenigstens zwei Stapelstellen einer Stapelvorrichtung aufweisenden Zusammentragmaschine, welche an den Stapelstellen lose Stapel aus Bogen bildet, und mit einer ersten Transportvorrichtung, die Bogen von der Druckmaschine über eine Weiche wahlweise einer Stapelstelle der Stapelvorrichtung zuführt, und einer zweiten Transportvorrichtung, welche die Stapel einer Weiterverarbeitungsmaschine zuführt.

Zusammentragmaschinen sind in der druckverarbeitenden Industrie bekannt. Diese Maschinen sind jeweils in einer Druck- und Verarbeitungslinie integriert. Diese Linien weisen vor der Zusammentragmaschine in der Regel einen Abrollbereich, einen Druckbereich und einen Schneid- und Falzbereich auf. Nach der Zusammentragmaschine ist ein Weiterverarbeitungsbereich, beispielsweise mit einer Heft- oder Klebebindmaschine angeordnet.

Die DE 2 107 595 vermittelt eine Einrichtung zum Bedrucken von Druckerzeugnissen, vorzugsweise Zeitungen, mit einer Rollenrotationsdruckmaschine, einem Schneidapparat, einem Falzwerk sowie einem Auslegeapparat für die gefalteten Zeitungen, wobei letzterer eine am Ausgang des Falzwerks angeordnete Weiche zur sog. Bewegungsumkehr der Zeitungen aufweist, unterhalb welcher zwei Federausleger mit Anschlägen nebeneinander liegen, unter denen Bunker zur Stapelung von Zeitungen positioniert sind. Es werden durch die Weiche in den Bunkern Pakete aus mehreren Zeitungen gebildet, wobei die Falzlagen der Zeitungen eines Paketes entgegengesetzt zu den Falzlagen des anderen Paketes gestapelt sind. Anschliessend werden die einzelnen Pakete mittels an umlaufenden Ketten befestigten, die Bunker durchsetzenden, gabelartigen Behältnissen zur weiteren Verarbeitung abgeführt.

Die US 3 980 183, die den Oberbegriff des Anspruchs 1 entspricht, offenbart eine Druckmaschine mit nachgeschalteter Falzmaschine, welche einheitlich bedruckte Falzbogen herstellt, die für eine mittelbar anschliessende Weiterverarbeitung in Stapel gebunden aufbereitet werden.

Der Erfindung liegt die Aufgabe zugrunde, eine Einrichtung der genannten Art zu schaffen, die eine höhere Leistung ermöglicht.

Die Aufgabe ist bei einer gattungsgemässen Einrichtung dadurch gelöst, dass der Zusammentragmaschine eine Digitaldruckmaschine zum sequenziellen digitalen Bedrucken von Bogen vorgeschaltet ist und dass die Stapelvorrichtung der Zusammentragmaschine an den Stapelstellen zum Stapeln hintereinander transportierter Bogen zu Buchblöcken ausgebildet ist. Durch die alternative Beschickung der beiden Stapelstellen kann ein Unterbruch vermieden werden. Die Papierspannung kann beibehalten werden. Ein neues Spannen, Ausrichten und Eintakten ist nicht erforderlich. Wesentlich ist, dass eine kontinuierliche Bildung von losen Buchblöcken möglich ist. Die erfindungsgemässe Einrichtung eignet sich insbesondere für das sogenannte FOD (Finishing on Demand). Es können im Digitaldruck sequenziell auch kleine Auflagen von Büchern hergestellt werden. Der Bereich solcher Auflagen liegt beispielsweise zwischen 1 und 3000. Die erfindungsgemässe Einrichtung erlaubt eine kostengünstige Herstellung solcher kleiner Auflagen im Digitaldruck.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Fig. 1: schematisch eine räumliche Ansicht einer erfindungsgemässen Einrichtung,
- Fig. 2: eine Seitenansicht der Einrichtung gemäss Fig. 1,
- Fig. 3: schematisch eine räumliche Ansicht einer erfindungsgemässen Einrichtung gemäss einer Variante,
- Fig. 4: eine Seitenansicht der Einrichtung gemäss Fig. 3,
- Fig. 5: eine Draufsicht auf die Einrichtung gemäss Fig. 3,
- Fig. 6: schematisch eine räumliche Ansicht einer erfindungsgemässen Einrichtung gemäss einer weiteren Variante,
- Fig. 7: eine Seitenansicht der Einrichtung gemäss Fig. 6 und
- Fig. 8: schematisch eine räumliche Teilansicht der Einrichtung gemäss Fig. 6.

Die Fig. 1 und 2 zeigen eine Zusammentragmaschine 50, die eine erste Transportvorrichtung 4 aufweist, der an einem Eingang 19 in Richtung des Pfeils 39 Bogen 1 zugeführt werden. Diese Bogen 1 werden sequenziell in einer Digitaldruckmaschine hergestellt. Die Bogen 1 sind vorzugsweise aber nicht zwingend mehrfach gefaltet. Die erste Transportvorrichtung 4 weist zwei endlose Bänder 17 und 18 auf, welche um zwei Umlenkwalzen 20 und 21 geführt sind und welche die in einer Reihe hintereinander transportierten Bogen 1 in Richtung des Pfeils 40 einer Stapelvorrichtung 3 zuführen. Diese Stapelvorrichtung 3 weist zwei Weichen 12 und 13 auf, die so gestellt werden können, dass die Bogen 1 wahlweise einem ersten Stapelmagazin 7, einem zweiten Stapelmagazin 8 oder einem Makulaturbehälter 16 zuführbar sind. In der in Fig. 2 gezeigten Stellung der Weiche 12 werden die Bogen 1 nach unten geleitet und in Richtung des Pfeils 42 in das Stapelmagazin 7 abgelegt. Es werden so viele Bogen 1 in das Stapelmagazin 7 abgelegt, bis ein loser Buchblock 2 gebildet ist. Das Stapelmagazin 7 kann zum Ausrichten des losen Buchblockes 2 hin und her bewegt werden. Der Boden des Stapelmagazins 7 wird durch mehrere Stäbe 49 gebildet, die nach der vollständigen Bildung des Buchblockes 2 zurückgezogen werden, so dass der Buchblock 2 nach unten auf eine zweite Transportvorrichtung 5 fällt. Diese zweite Transportvorrichtung 5 ist als Tisch ausgebildet und weist in vorbestimmten Abständen Mitnehmer 46 auf, welche die abgelegten Buchblöcke 2 in Richtung des Pfeils 41 zu einem quer betätigbaren Schieber 44 transportieren. Anstelle von Mitnehmern könnte auch ein Transportband benutzt werden. Vor diesem Schieber 44 sind Aufstossfinger 45 angeordnet. Mit diesen Fingern 45 können die Buchblöcke angehalten und mit dem Schieber 44 quer zur Transportvorrichtung verschoben und an einer Fixkante ausgerichtet werden. Die seitliche Verschiebung der Buchblöcke 2 könnte auch mit einem diagonal förderwirksamen Mittel erfolgen, bspw. angetriebenes Band, das einstellbar ist. Nach dem Ausrichten werden die Aufstossfinger 45 abgesenkt und der Buchblock 2 weiter in Richtung des Pfeils 41 zu einer Weiterverarbeitungsmaschine 6 transportiert. Diese Weiterverarbeitungsmaschine 6 ist insbesondere eine Klebebindemaschine, in welcher die Buchblöcke 2 in an sich bekannter Weise auf einem hier nicht gezeigten Drehtisch klebegebunden und mit einem Umschlag versehen werden. Es sind aber auch andere Weiterverarbeitungsmaschinen, beispielsweise Maschinen zum Fadenheften möglich.

Ist im Stapelmagazin 7 ein Buchblock 2 gebildet, so wird die Weiche 12 umgestellt und die nachfolgenden Bogen 1 werden horizontal zur Weiche 13 transportiert. Ist diese in der in Fig. 2 gezeigten Stellung, so werden diese Bogen 1 nach unten und in Richtung des Pfeils 43 im Stapelmagazin 8 abgelegt. Ist ein Buchblock 2 gebildet, so wird dieser ebenfalls auf die zweite Transportvorrichtung 5 abgeworfen und durch die Mitnehmer 46 zum Schieber 44 transportiert, wo dieser Buchblock 2 ausgerichtet wird. Anschliessend wird auch dieser Buchblock 2 der Weiterverarbeitungsmaschine 6 zugeführt. Ist im Stapelmagazin 8 ein Buchblock 2 gebildet, so werden die nachfolgenden Bogen 1 wieder dem Stapelmagazin 7 zugeführt. Die Zusammentragmaschine 50 besitzt somit zwei Stapelstellen A und B, die alternierend zum Bilden eines Buchblockes 2 angesteuert werden. Dadurch muss der Fluss der Bogen 1 nicht unterbrochen werden. Es kann somit kontinuierlich zusammengetragen werden. Es ist somit eine kontinuierliche sequenzielle Produktion möglich. Wesentlich ist auch, dass taktgebunden zusammengetragen werden kann und hierbei der Takt nicht verloren geht. Die zweite Transportvorrichtung 5 ist so gesteuert, dass die Druckbogen 2 nicht kollidieren.

Zum Ablegen von Makulatur in einen Makulaturbehälter 16 werden die beiden Weichen 12 und 13 so gestellt, dass die Bogen 1 horizontal in die Makulaturbehälter 16 transportiert werden.

Die in den Fig. 3 bis 5 gezeigte Zusammentragmaschine 60 weist eine erste Transportvorrichtung 4' auf, welche die zu stapelnden Druckbogen 1 in Richtung des Pfeils 27 zu einer Weiche 14 transportiert. Nach dieser Weiche 14 sind Bänder 22 und 23 angeordnet, welche die Bogen 1 je nach Stellung der Weiche 14 entweder nach oben oder nach unten transportieren. Ist die Weiche in der in Fig. 4 gezeigten Stellung, so werden die Bogen 1 nach oben abgelenkt. Nach den Bändern 22 und 23 ist eine zweite Transportvorrichtung 3' angeordnet, die Y-förmig ausgebildet ist und zwei Arme 25 und 26 aufweist. Auf diesen Armen 25 und 26 werden die Bogen 1 vorzugsweise im Schuppenstrom transportiert. Hierzu sind Anpressrollen 24 vorgesehen, welche mit den Armen 25 und 26 zur Bildung eines Schuppenstromes zusammenarbeiten. Die Bildung solcher Schuppenströme ist dem Fachmann an sich bekannt. In der Fig. 4 ist ein solcher Schuppenstrom S angedeutet. Ist die Weiche 14 in der in Fig. 4 gezeigten Stellung, so werden die Bogen 1 zum Arm 25 und mit diesem über einen nach unten gerichteten Bereich 25a in einen Sammelkanal 9 transportiert. In einer anderen hier nicht gezeigten Stellung der Weiche 14 gelangen die Bogen 1 über den Arm 26 und einen nach oben gerichteten Bereich 26a ebenfalls in den Sammelkanal 9. Durch die Y-förmige Ausbildung der Stapelvorrichtung 3' werden im Sammelkanal 9 zwei im Abstand zueinander angeordnete Stapelstellen A' und B' gebildet. Diese Stapelstellen A' und B' werden ebenfalls durch Umstellen der Weiche 14 wahlweise bzw. wechselweise benutzt. Ist somit bei der Stapelstelle A' ein Buchblock 2 gebildet, so werden die nachfolgenden Bogen zur Stapelstelle B' gefördert. Der Weitertransport der gebildeten Buchblöcke 2 erfolgt durch eine zweite Transportvorrichtung 5', die beispielsweise durch ein Förderband gebildet wird. Der Transport erfolgt in Richtung des Pfeils 28. Mit der zweiten Transportvorrichtung 5' werden die gebildeten Buchblöcke 2 ebenfalls einer Weiterverarbeitungsvorrichtung 6 zugeführt.

Die Fig. 6 bis 8 zeigen eine Zusammentragmaschine 70, die eine erste Transportvorrichtung 4'' aufweist, welcher Bogen 1 in Richtung des Pfeils 32 zugeführt werden. Mit dieser Transportvorrichtung 4'' werden die Druckbogen 1 einzeln einer Weiche 15 zugeführt, welche die Bogen 1 wahlweise zu Bändern 29 oder 30 umlenkt. Die Bänder 29 transportieren die Bogen 1 zu Bändern 36, wo mit Anpressrollen 31 aus den Bogen 1 ein Schuppenstrom S gebildet wird. Die nach unten gerichteten Bänder 30 führen die Bogen 1 auf untere Bänder 37, wo ebenfalls ein Schuppenstrom gebildet wird. In der in Fig. 7 gezeigten Stellung lenkt die Weiche 15 die Bogen 1 nach oben zu den Bändern 36 um. Die Bänder 36 und 37 sind Teile einer Stapelvorrichtung 3'', mit der in einem oberen Sammelkanal 10 und einem unteren Sammelkanal 11 alternierend Buchblöcke 2 gebildet werden. In der in Fig. 7 gezeigten Stellung der Weiche 15 wird im oberen Sammelkanal 10 ein Buchblock 2 an einer Stapelstelle A'' gebildet. Wird die Weiche umgestellt, so werden die nachfolgenden Bogen 1 nach unten zu einer zweiten Stapelstelle B'' transportiert. Ist ein Buchstapel 2 gebildet, so wird er gemäss Fig. 8 von Mitnehmern 52 erfasst und zu einer zweiten Transportvorrichtung 5'' gefördert. Bei Staus oder Produktionsunterbrüchen in nachgeschalteten Verarbeitungsmaschinen kann eine Puffervorrichtung eingesetzt werden, um den Produktionsfluss vorgeschalteter Maschinen aufrechtzuerhalten. Nach der Puffervorrichtung 47 ist ebenfalls eine Weiterverarbeitungsmaschine 6 angeordnet. Bei der Zusammentragmaschine 70 sind zwei Sammelstellen A'' und B'' vorgesehen. Grundsätzlich können hier aber auch mehr als zwei Sammelstellen vorgesehen sein. Dies gilt auch für die Zusammentragmaschinen 50 und 60. Zur Aenderung der Buchblockformate ist es erforderlich, dass die Stapelvorrichtungen 3,3',3" veränderbar ausgebildet sind, wobei eine Aenderung auch zwischen zwei sich folgenden formatungleichen Buchblöcken 2 vorgenommen werden kann.
Zu diesem Zweck sind die verstellbaren Stapelvorrichtungen 3,3',3'' mit einer Steuervorrichtung verbunden.
Das Verstellen der Stapelvorrichtungen 3,3',3'' kann rechnergesteuert bzw. automatisch erfolgen.
Die Anzahl der Bogen 1, aus denen jeweils ein Buchblock 2 gebildet wird, kann unterschiedlich sein. Grundsätzlich kann ein Buchblock 2 aus einem einzigen Bogen 1 gebildet werden. Das Schneiden der Bogen 1 erfolgt in einer hier nicht gezeigten Schneidmaschine, auch Trimmer genannt. Die Bogen 1 werden in einer Digitaldruckmaschine sequentiell gedruckt. In einer hier nicht gezeigten Falzvorrichtung werden die gedruckten Papierbahnen in an sich bekannter Weise gefalzt. Geeignete Falzmaschinen sind dem Fachmann bekannt.

## Patentansprüche

1. Einrichtung zur Herstellung von Druckerzeugnissen wie Bücher, Broschuren oder dgl. aus bedruckten Bogen (1), bestehend aus einer Druckmaschine und einer wenigstens zwei Stapelstellen (A, A', A''; B, B', B'') einer Stapelvorrichtung (3, 3', 3'') aufweisenden Zusammentragmaschine (50), welche an den Stapelstellen (A, A', A''; B, B', B'') lose Stapel aus Bogen (1) bildet, und mit einer ersten Transportvorrichtung (4, 4', 4''), die Bogen (1) von der Druckmaschine über eine Weiche (12, 14, 15) wahlweise einer Stapelstelle (A, A', A''; B, B', B'') der Stapelvorrichtung (3, 3', 3'') zuführt, und einer zweiten Transportvorrichtung (5, 5', 5''), welche die Stapel einer Weiterverarbeitungsmaschine zuführt, **dadurch gekennzeichnet, dass** der Zusammentragmaschine (50) eine Digitaldruckmaschine zum sequenziellen digitalen Bedrucken von Bogen (1) vorgeschaltet ist und dass die Stapelvorrichtung (3, 3', 3'') der Zusammentragmaschine (50) an den Stapelstellen (A, A', A''; B, B', B'') zum Stapeln hintereinander transportierter Bogen (1) zu Buchblöcken ausgebildet ist.

2. Maschine nach Anspruch 1, **dadurch gekennzeichnet, dass** den Stapelmagazinen (7, 8) zur Bildung eines seitlich ausgerichteten Buchstapels (2) quer zur Förderrichtung (41) der zweiten Transportvorrichtung (5) hin und her bewegbare Anschläge (80) zugeordnet sind.

3. Maschine nach Anspruch 1 oder 2, **dadurch gekennzeichnet, dass** die Stapelmagazine (7, 8) jeweils einen Boden (49) aufweisen, der zum Ablegen der gebildeten Buchblöcke (2) auf der zweiten Transportvorrichtung (5) von deren Unterseite entfernt werden kann.

4. Maschine nach einem der Ansprüche 1 bis 3, **dadurch gekennzeichnet, dass** die zweite Transportvorrichtung (5) zur Querverschiebung der Buchblöcke (2) ausgebildet ist.

5. Maschine nach einem der Ansprüche 1 bis 4, **dadurch gekennzeichnet, dass** die Stapelvorrichtung (3') Y-förmig ausgebildet ist und zwei Arme (25, 26) aufweist, mit denen wahlweise eine Stapelstelle (A', B') bedienbar ist.

## Claims

1. Device for manufacturing printed products such as books, brochures or the like from printed sheets (1), comprising a printing machine and a collator (50) exhibiting at least two stacking stations (A, A', A"; B, B', B") of a stacking device (3, 3', 3"), which collator forms loose stacks of sheets (1) at the stacking stations (A, A', A"; B, B', B"), and with a first transfer device (4, 4', 4") feeds the sheets (1) from the printing machine via a switch (12, 14, 15) to any of the stacking stations (A, A', A"; B, B', B") of the stacking device (3, 3', 3"), and a second transfer device (5, 5', 5"), which feeds the stacks to a processing machine, **characterised in that** the collator (50) is connected in series to a digital printing machine for the sequential digital printing of sheets (1), and **in that** the stacking device (3, 3', 3") of the collator (50) is formed at the stacking stations (A, A', A"; B, B', B") for stacking sheets (1) fed one behind the other for stacking into inner books.

2. Machine according to Claim 1, **characterised in that** stops (80) that can be moved backwards and forwards are assigned to the stacking magazines (7, 8) to form a laterally aligned stack of books (2) transverse to the direction of feed (41) of the second transfer device (5).

3. Machine according to Claim 1 or 2, **characterised in that** the stacking magazines (7, 8) each exhibit a base (49) which can be removed for depositing the inner books (2) formed on the second transfer device (5) from underneath it.

4. Machine according to one of Claims 1 to 3, **characterised in that** the second transfer device (5) is designed for transverse displacement of the inner books (2).

5. Machine according to one of Claims 1 to 4, **characterised in that** the stacking device (3') is designed in a Y-shape and exhibits two arms (25, 26) with which any stacking station (A', B') can be operated.

## Revendications

1. Dispositif pour fabriquer des produits imprimés, tels que des livres, des brochures ou analogues, à partir de feuilles imprimées (1), composé d'une machine à imprimer et d'au moins une assembleuse (50) présentant au moins deux postes d'empilage (A, A', A" ; B, B', B") d'un dispositif d'empilage (3, 3', 3"), laquelle assembleuse forme au niveau des postes d'empilage (A, A', A" ; B, B', B") des piles libres de feuilles (1), et équipé d'un premier dispositif de transport (4, 4', 4") qui achemine les feuilles (1) de la machine à imprimer vers l'un des postes d'empilage (A, A', A" ; B, B', B") du dispositif d'empilage (3, 3', 3"), via un dispositif d'aiguillage (12, 14, 15), et d'un second dispositif de transport (5, 5', 5") qui transporte les piles vers un dispositif de transformation, **caractérisé en ce qu'**une machine à imprimer numérique pour procéder à l'impression numérique et séquentielle des feuilles (1) est montée en amont de l'assembleuse (50), et **en ce que** le dispositif d'empilage (3, 3,', 3") de l'assembleuse (50) est réalisé au niveau des postes d'empilage (A, A', A" ; B, B', B") destinés à empiler des feuilles (1) qui arrivent les unes après les autres, afin d'en faire des corps de livre.

2. Machine selon la revendication 1, **caractérisée en ce que** des butées (80) pouvant aller et venir transversalement à la direction de transport (41) du second dispositif de transport (5) sont associées aux magasins d'empilage (7, 8) destinés à former un corps de livres (2) dont les côtés sont bien alignés.

3. Machine selon la revendication 1 ou 2, **caractérisée en ce que** les magasins d'empilage (7, 8) comportent chacun un fond (49) qui, pour déposer les corps de livre (2) constitués sur le second dispositif de transport (5), peut être escamoté sous ce dernier.

4. Machine selon l'une des revendications 1 à 3, **caractérisée en ce que** le second dispositif de transport (5) est conçu pour déplacer transversalement les corps de livre (2).

5. Machine selon l'une des revendications 1 à 4, **caractérisée en ce que** le dispositif d'empilage (3') est réalisé en forme de Y et présente deux branches (25, 26) pouvant, au choix, alimenter l'un ou l'autre des postes d'empilage (A', B').
